# EUROPÄISCHE PATENTSCHRIFT

(11) **EP 2 101 006 B1**
(45) Veröffentlichungstag und Bekanntmachung des Hinweises auf die Patenterteilung: **28.06.2017**
(21) Anmeldenummer: 09003434.9
(22) Anmeldetag: 10.03.2009
(51) Int. Cl.: E04B 1/68

(54) **Dichtungselement zur Verbindung und/oder gegenseitigen Abdichtung von Fassadenelementen**
Seal element for connecting and/or mutual sealing of facade elements
Elément d'étanchéité destiné à la liaison et/ou l'étanchéification mutuelle d'éléments de façades

(30) Priorität: 15.03.2008 DE 102008014562
(43) Veröffentlichungstag der Anmeldung: 16.09.2009
(73) Patentinhaber: Sapa AS, 0185 Oslo (NO)
(72) Erfinder: Spannbauer, Manfred, 89134 Blaustein (DE)
(74) Vertreter: Dziewior, Joachim

(56) Entgegenhaltungen:
- EP-A- 0 839 967
- DE-B- 1 251 933
- US-A- 3 363 383
- US-A- 4 685 825
- US-B1- 7 338 050

## Beschreibung

Die Erfindung betrifft ein Dichtungselement zur Verbindung und/oder gegenseitigen Abdichtung von Fassadenelementen und dergleichen Gebäudeteilen, mit wenigstens zwei voneinander beabstandeten, zwischen sich eine Hohlkammer bildenden Dichtleisten, die jeweils randseitig an einer gemeinsamen, zur Befestigung an den Fassadenelementen eingerichteten Anschlußleiste angeschlossen sind, die zur Aufnahme in öffnungsseitig einander zugewandten Profilnuten der Fassadenelemente ausgebildet sind, wobei jede Dichtleiste zur Veränderung ihres Breitenmaßes in Profilquerrichtung elastisch verformbar ausgebildet und mit ihrem Rand gelenkig mit der Anschlußleiste verbunden ist, und wobei wenigstens die eine der beiden Dichtleisten eine im Querschnitt gesehen gewölbte Form aufweist und die Dichtleisten über einen Verbindungssteg miteinander verbunden sind.

Ein derartiges Dichtungselement ist in der US-A-4685825 beschrieben.

Bei der Anwendung solcher Dichtelemente bei der Anbringung einzelner Fassadenelemente müssen diese sowohl in vertikaler wie auch in horizontaler Richtung gegenseitig abgedichtet werden. Hierfür sind an den Fassadenelementen üblicherweise Profilnuten vorgesehen, in die die Dichtungselemente jeweils mit ihren beiden Anschlußleisten eingeschoben sind.

Da der zwischen den Fassadenelementen verbleibende und durch das Dichtungselement zu schließende Spalt schon aufgrund von Toleranzen keine einheitliche Breite aufweist und sich darüber hinaus unter anderem unter dem Einfluss thermischer Wechsellast verändern kann, müssen die Anschlußleisten in den Profilnuten verschiebbar sein, um hier einen entsprechenden Ausgleich vornehmen zu können. In der Regel ist dabei eine der beiden Anschlußleisten in der Profilnut festgelegt, während die andere Anschlußleiste ihre Lage innerhalb der Profilnut verändern kann. Hierdurch können nicht nur Dichtigkeitsprobleme auftreten, sondern auch Beeinträchtigungen des Erscheinungsbildes, da diese Anschlußleiste - je nach Toleranz bzw. aktuellem gegenseitigem Abstand der Fassadenelemente - unterschiedlich weit aus der Profilnut hervorsteht.

Der Erfindung liegt die Aufgabe zugrunde, ein Dichtungselement der eingangs genannten Art derart weiter zu bilden, dass einerseits eine bessere Abdichtung bei gleichzeitiger Wärmedämmung erreicht wird, zum anderen ein einheitlicheres optisches Erscheinungsbild zu erwarten ist.

Diese Aufgabe wird nach der Erfindung, gemäß den Merkmalen des Anspruchs 1 dadurch gelöst, dass die Auswölbung zu der der anderen Dichtleiste abgewandten Seite hin ausgerichtet ist und daß diese andere Dichtleiste ziehharmonikaförmig ausgebildet ist, wobei die Dichtleiste von einer geradzahligen Anzahl von jeweils gelenkig miteinander verbundenen Dichtstreifen gebildet ist, wobei der Verbindungssteg mittig an den Dichtleisten angeordnet ist.

Der durch die Erfindung erreichte Vorteil besteht im Wesentlichen darin, dass die unterschiedlichen Abstände der Fassadenelemente allein durch die Dichtleisten ausgeglichen werden, während die Anschlußleisten vollständig innerhalb der Profilnuten der Fassadenelemente verbleiben. Dadurch ist einerseits eine bessere Abdichtung der Anschlußleisten in den Profilnuten sichergestellt, andererseits wird auch ein einheitlicheres optisches Erscheinungsbild erreicht, da die Verformungen in Draufsicht auf die Dichtleisten gleichwohl stets ein gleichförmiges Erscheinungsbild abgeben.

In bevorzugter Ausführungsform der Erfindung kann die Auswölbung dabei in einer ersten Ausgestaltung entweder kreisbogenförmig ausgebildet sein; es besteht jedoch ebenso die Möglichkeit, dass die Auswölbung winkelförmig ausgebildet ist, wobei die Dichtleiste von zwei gelenkig miteinander verbundenen Dichtstreifen gebildet ist.

Hierbei besteht insbesondere auch die Möglichkeit, dass die Dichtleiste von vier Dichtstreifen gebildet ist.

Um den Anschlußleisten in den Profilnuten den gewünschten Halt zu geben, sind die Anschlußleisten an ihren den Profilnutwänden anliegenden Seitenflächen mit hakenförmigen Rastvorsprüngen versehen. Entsprechend sind die Profilnuten mit Rastaufnahmen für die Rastvorsprünge versehen.

Weiter ist es von Vorteil, wenn die Anschlußleisten an ihrem zum Grund der Profilnut vorstehenden Rand eine Hohlkammer mit weich eingestellter Wandung aufweisen, wodurch eine gute und dauerhafte Abdichtung erreicht wird.

Schließlich können die Anschlußleisten mit seitlich vorstehenden, den Rand der Profilnut abdeckenden Stützleisten versehen sein, wodurch der Spalt zwischen den Profilnutlwänden und den Anschlußleisten eine Abdeckung und damit zusätzliche Abdichtung erfährt.

Im Folgenden wird die Erfindung an einem in der Zeichnung dargestellten Ausführungsbeispiel näher erläutert; es zeigen:
- Fig. 1: eine schematische Darstellung einer Fassade in Elementbauweise,
- Fig. 2: einen Schnitt durch eine Fassade gemäß Figur 1,
- Fig. 3: in den Teilfiguren a bis d ein Dichtungselement, wie es zwischen den Fassadenelementen in Figur 2 eingesetzt ist
- Fig. 4: in den Teilfiguren a bis d eine alternative Ausgestaltung des Dichtungselements gemäß Figur 3.

In Figur 1 der Zeichnung ist der Aufbau einer Elementfassade schematisch dargestellt, die aus einzelnen, an den Zwischendecken 1 des Gebäudes angehängten Fassadenelementen 2 besteht. Diese Fassadenelemente 2 werden so angeordnet, dass ein geringer Spalt 3 sowohl in horizontaler wie in vertikaler Richtung zwischen ihnen bestehen bleibt, der über Dichtungselemente 4 abgedichtet werden muss.

Diese Dichtungselemente 4 sind in Figur 2 zu erkennen und in Figur 3 im Einzelnen dargestellt. Sie bestehen aus zwei voneinander beabstandeten, zwischen sich eine Hohlkammer 5 bildenden Dichtleisten 6.1, 6.2, die jeweils randseitig an einer gemeinsamen Anschlußleiste 7 angeschlossen sind. Diese Anschlußleisten 7 dienen jeweils zur Befestigung an den Fassadenelementen 2.

Wie sich insbesondere aus den Figuren 3 und 4 ersehen lässt, sind die Dichtleisten 6.1, 6.2 zur Veränderung ihres Breitenmasses in Querrichtung elastisch verformbar ausgebildet und - um die Verformbarkeit zu fördern - mit ihrem Rand gelenkig mit der Anschlußleiste 7 verbunden.

Die in den Figuren 3 und 4 links dargestellte Dichtleiste 6.1 hat eine im Querschnitt gesehen gewölbte Form, wobei die Auswölbung zu der der anderen Dichtleiste 6.2 abgewandten Seite hin ausgerichtet ist. Die Auswölbung kann hierbei - wie dargestellt - kreisbogenförmig ausgebildet sein.

Es besteht jedoch ebenso auch die in der Zeichnung nicht näher dargestellte Möglichkeit, die Auswölbung winkelförmig auszubilden, wobei die Dichtleiste 6.1 dann von zwei gelenkig miteinander verbundenen Dichtstreifen gebildet ist. Der Winkel ist dann so zu wählen, dass unter Druckbelastung eine Verformung bzw. Auslenkung zur hierfür vorgesehenen Seite erfolgt.

Die in der Zeichnung jeweils rechts dargestellte Dichtleiste 6.2 ist dagegen ziehharmonikaförmig ausgebildet, wobei die Dichtleiste 6.2 hierbei von einer geradzahligen Anzahl - hier von vier - jeweils gelenkig miteinander verbundenen Dichtstreifen 8 gebildet ist.

Wie sich weiter aus der Zeichnung ersehen lässt, sind die Dichtleisten 6.1, 6.2 über einen Verbindungssteg 9 miteinander verbunden, der mittig an den
Dichtleisten 6.1, 6.2 angeordnet ist. Hierdurch wird eine gleichmäßige und gleichgerichtete Verformung sicher gestellt.

Die Anschlußleisten sind, wie sich aus der Figur 2 ergibt, zur Aufnahme in Profilnuten 10 der Fassadenelemente 2 ausgebildet. Um hierin den nötigen Halt zu gewährleisten, sind die Anschlußleisten 7 an ihren den Profilnutwänden anliegenden Seitenflächen mit hakenförmigen Rastvorsprüngen 11 versehen, die in Rastaufnahmen, die an den Wänden der Profilnuten 10 vorgesehen sind, eingreifen.

Die Dichtleiste 6.1 besitzt trotz ihrer elastischen Ausbildung gleichwohl eine hinreichende Steifigkeit, durch die sichergestellt ist, dass die Anschlußleisten 7 bei der Montage, also dem Aufeinandersetzen der Fassadenelemente 2 in die Profilnuten 10 vollständig eingeschoben werden.

Um eine optimale Abdichtung zu erreichen, sind die Anschlußleisten 7 an ihrem zum Grund der Profilnut 10 vorstehenden Rand mit einer Hohlkammer 12 versehen, die eine weich eingestellte Wandung aufweist. Dies ermöglicht es auch, am Kreuzstoß die vertikale Dichtungselemente stumpf anschließen zu lassen.

Schließlich sind die Anschlußleisten 7 mit seitlich vorstehenden, den Rand der Profilnut 10 abdeckenden Stützleisten 13 versehen, die den Spalt zwischen der Wandung der Profilnut 10 und der Abschlußleiste 7 abdecken. Die Figur 3 und 4 zeigen in den einzelnen Darstellungen die Verformung der Dichtleiste 6.1, 6.2 bei sich verengendem Spalt 3. In der Praxis lassen sich damit Variationen des Spaltes von etwa 1:5 überbrücken, bei üblichen Abmessungen kann dies z. B. der Bereich von 5 bis 25 mm sein. In Figur 4 ist noch ein seitlicher Ausleger am Dichtungselement für ein Labyrinth vorgesehen.

## Patentansprüche

1. Dichtungselement zur Verbindung und/oder gegenseitigen Abdichtung von Fassadenelementen (2) und dergleichen Gebäudeteilen, mit wenigstens zwei voneinander beabstandeten, zwischen sich eine Hohlkammer (5) bildenden Dichtleisten (6.1, 6.2), die jeweils randseitig an einer gemeinsamen, zur Befestigung an den Fassadenelementen eingerichteten Anschlußleiste (7) angeschlossen sind, die zur Aufnahme in öffnungsseitig einander zugewandten Profilnuten (10) der Fassadenelemente (2) ausgebildet sind, wobei jede Dichtleiste (6.1, 6.2) zur Veränderung ihres Breitenmaßes in Profilquerrichtung elastisch verformbar ausgebildet und mit ihrem Rand gelenkig mit der Anschlußleiste verbunden ist, und wobei wenigstens die eine der beiden Dichtleisten (6.1) eine im Querschnitt gesehen gewölbte Form aufweist und die Dichtleisten (6.1, 6.2) über einen Verbindungssteg (9) miteinander verbunden sind, **dadurch gekennzeichnet, daß** die Auswölbung zu der der anderen Dichtleiste (6.2) abgewandten Seite hin ausgerichtet ist und daß diese andere Dichtleiste (6.2) ziehharmonikaförmig ausgebildet ist, wobei die Dichtleiste (6.2) von einer geradzahligen Anzahl von jeweils gelenkig miteinander verbundenen Dichtstreifen (8) gebildet ist, wobei der Verbindungssteg (9) mittig an den Dichtleisten (6.1, 6.2) angeordnet ist.

2. Dichtungselement nach Anspruch 1, **dadurch gekennzeichnet, daß** die Auswölbung kreisbogenförmig ausgebildet ist.

3. Dichtungselement nach Anspruch 1, **dadurch gekennzeichnet, daß** die Auswölbung winkelförmig ausgebildet ist, wobei die Dichtleiste (6.1) von zwei gelenkig miteinander verbundenen Dichtstreifen gebildet ist.

4. Dichtungselement nach einem der Ansprüche 1 bis 3, **dadurch gekennzeichnet, daß** die Dichtleiste (6.2) von vier Dichtstreifen (8) gebildet ist.

5. Dichtungselement nach einem der Ansprüche 1 bis 4, **dadurch gekennzeichnet, daß** die Anschlußleisten (7) an ihren den Profilnutwänden anliegenden Seitenflächen mit hakenförmigen Rastvorsprüngen (11) versehen sind.

6. Dichtungselement nach Anspruch 5, **dadurch gekennzeichnet, daß** die Profilnuten (10) mit Rastaufnahmen für die Rastvorsprünge (11) versehen sind.

7. Dichtungselement nach einem der Ansprüche 1 bis 6, **dadurch gekennzeichnet, daß** die Anschlußleisten (7) an ihrem zum Grund der Profilnut (2) vorstehenden Rand eine Hohlkammer (12) mit weich eingestellter Wandung aufweisen.

8. Dichtungselement nach einem der Ansprüche 1 bis 7, **dadurch gekennzeichnet, daß** die Anschlußleisten (7) mit seitlich vorstehenden, den Rand der Profilnut abdeckenden Stützleisten (13) versehen sind.

## Claims

1. A sealing element for connection and/or mutual sealing of facade elements (2) and the like building parts, comprising at least two mutually spaced sealing bars (6.1, 6.2) which form a cavity (5) between them and which are respectively connected at their edge to a common connecting bar (7) adapted for fixing to the facade elements, which are adapted to be received in profile grooves (10) of the façade elements (2), that are towards each other at the opening side, wherein each sealing bar (6.1, 6.2) is adapted to be elastically deformable to vary its widthwise dimension in the profile transverse direction and is hingedly connected with its edge to the connecting bar, and wherein at least the one of the two sealing bars (6.1) is of a curved shape viewed in cross-section and the sealing bars (6.1, 6.2) are connected together by a connecting leg (9), **characterised in that** the outward curvature is directed towards the side remote from the other sealing bar (6,2) and said other sealing bar (6.2) is of a concertina-shaped configuration, wherein the sealing bar (6.2) is formed by an even number of sealing strips (8) which are respectively hingedly connected together, the connecting leg (9) being arranged centrally on the sealing bars (6.1, 6.2)

2. A sealing element according to claim 1 **characterised in that** the outward curvature is in the form of a circular arc.

3. A sealing element according to claim 1 **characterised in that** the outward curvature is of an angled configuration, wherein the sealing bar (6.1) is formed by two hingedly interconnected sealing strips.

4. A sealing element according to one of claims 1 to 3 **characterised in that** the sealing bar (6.2) is formed by four sealing-strips (8).

5. A sealing element according to one of claims 1 to 4 **characterised in that** on their side faces engaging the profile groove walls the connecting bars (7) are provided with hook-shaped latching projections (11).

6. A sealing element according to claim 5 **characterised in that** the profile grooves (10) are provided with latching receiving means for the respective latching projections (11).

7. A sealing element according to one of claims 1 to 6 **characterised in that** at their edge projecting towards the bottom of the profile groove (2) the connecting bars (7) have a cavity (12) with a wall set to be soft

8. A sealing element according to one of claims 1 to 7**characterised in that** the connecting bars (7) are provided with laterally projecting support bars (13) which cover the edge of the profiled groove.

## Revendications

1. Élément d'étanchéité pour la liaison et/ou l'étanchéité réciproque d'éléments de façade (2) et de parties de bâtiment similaires avec au moins deux baguettes d'étanchéité (6.1, 6.2) espacées l'une de l'autre, formant entre elles une cavité (5) qui sont respectivement raccordées côté bord à une baguette de raccordement (7) commune destinée à la fixation aux éléments de façade, qui sont conçues pour se loger dans des rainures de profil (10) des éléments de façade (2) tournés l'un vers l'autre côté ouverture, chaque baguette d'étanchéité (6.1, 6.2) étant conçue de manière déformable élastiquement en vue de la variation de leur largeur en direction transversale de profil et reliée par son bord de manière articulée avec la baguette de raccordement et au moins l'une des deux baguettes d'étanchéité (6.1) présentant une forme bombée en coupe transversale et les baguettes d'étanchéité (6.1, 6.2) étant reliées l'une à l'autre par l'intermédiaire d'une entretoise de liaison (9),
**caractérisé en ce que** le renflement est orienté vers la face opposée à l'autre baguette d'étanchéité (6.2) et que cette autre baguette d'étanchéité (6.2) est conçue en accordéon, la baguette d'étanchéité (6.2) étant formée par un nombre pair de bandes d'étanchéité (8) respectivement reliées entre elles de manière articulée et l'entretoise de liaison (9) étant disposée centralement sur les baguettes d'étanchéité (6.1, 6.2).

2. Élément d'étanchéité selon la revendication 1, **caractérisé en ce que** le renflement est conçu en forme d'arc de cercle.

3. Élément d'étanchéité selon la revendication 1, **caractérisé en ce que** le renflement est conçu en forme angulaire, la baguette d'étanchéité (6.1) étant formée de deux bandes d'étanchéité reliées entre elles de manière articulée.

4. Élément d'étanchéité selon l'une des revendications 1 à 3, **caractérisé en ce que** la baguette d'étanchéité (6.2) est formée de quatre bandes d'étanchéité (8).

5. Élément d'étanchéité selon l'une des revendications 1 à 4, **caractérisé en ce que** les baguettes de raccordement (7) sont dotées de saillies d'arrêt (11) en forme de crochet sur leurs faces latérales appliquées contre les parois des rainures de profil.

6. Élément d'étanchéité selon la revendication 5, **caractérisé en ce que** les rainures de profil (10) sont dotées de logements d'arrêt pour les saillies d'arrêt (11).

7. Élément d'étanchéité selon l'une des revendications 1 à 6, **caractérisé en ce que** les baguettes de raccordement (7) présentent sur leur bord débordant du fond de la rainure de profil (2) une cavité (12) avec une paroi ajustée souplement.

8. Élément d'étanchéité selon l'une des revendications 1 à 7, **caractérisé en ce que** les baguettes de raccordement (7) sont dotées de baguettes d'appui (13) débordant latéralement et couvrant le bord de la rainure de profil.
